# EUROPÄISCHE PATENTSCHRIFT

(11) **EP 0 838 585 B1**
(45) Veröffentlichungstag und Bekanntmachung des Hinweises auf die Patenterteilung: **06.06.2001**
(21) Anmeldenummer: 97117109.5
(22) Anmeldetag: 02.10.1997
(51) Int. Cl.: F02F 1/40, F02F 1/42

(54) **Zylinderkopf einer Mehrzylinder-Brennkraftmaschine**
Cylinder head for a multi-cylinder internal combustion engine
Culasse pour un moteur à combustion interne à plusieurs cylindres

(30) Priorität: 25.10.1996 DE 19644409
(43) Veröffentlichungstag der Anmeldung: 29.04.1998
(73) Patentinhaber: DaimlerChrysler AG, 70567 Stuttgart (DE)
(72) Erfinder: Poropatic, Stjepan, 71144 Steinenbronn (DE); Weiss, Ulrich, Dr., 70376 Stuttgart (DE)

(56) Entgegenhaltungen:
- FR-A- 2 580 335
- US-A- 3 818 878
- US-A- 4 304 199
- PATENT ABSTRACTS OF JAPAN vol. 006, no. 033 (M-114), 27.Februar 1982 & JP 56 148647 A (NISSAN MOTOR CO LTD), 18.November 1981,

## Beschreibung

Die Erfindung betrifft einen Zylinderkopf einer Mehrzylinder-Brennkraftmaschine entsprechend dem Oberbegriff das Anspruchs 1.
Bei einem bekannten Zylinderkopf der gattungsgemäßen Art (DE-C 42 22 801) ist der Kühlwasserraum durch eine Trennwand in einen oberen und einen unteren Kühlwasserraum aufgeteilt, wobei im oberen Kühlwasserraum eine Längsströmung und im unteren Kühlwasserraum eine Querströmung des Kühlwassers durch den Zylinderkopf vorgesehen werden kann, um eine besonders gute Kühlung der brennraumnahen Wände zu erreichen. Es hat sich jedoch gezeigt, daß entlang der Trennwand Totwasserzonen entstehen können, welche die Kühlung insbesondere der Auslaßkanäle und des eine Zündkerze oder eine Einspritzdüse aufnehmenden Schachtes beeinträchtigen.

Der Erfindung liegt die Aufgabe zugrunde, bei einem gattungsgemäßen Zylinderkopf insbesondere die Kühlung des Schachtes und der Auslaßkanäle zu verbessern.

Diese Aufgabe wird erfindungsgemäß durch die im Kennzeichen des Anspruchs 1 angegebenen Merkmale gelöst.

Bei dem erfindungsgemäßen Vorschlag wird zwar wie beim Stand der Technik eine intensive Kühlung der brennraumnahen Wände des Zylinderkopfes durch eine Querströmung erreicht, jedoch ist diese nicht durch eine Trennwand von der Längsströmung getrennt, so daß die eine Strömungsschicht die andere an den Grenzschichten mitreißt und das Entstehen von Totwasserzonen vermieden ist. Durch die Schwellen wird die Längsströmung vom Zylinderkopfboden abgelenkt, wodurch Staupunkte mit der QuerStrömung vermieden werden, die eine schlechte Wärme-abführung zur Folge hätten.

Vorzugsweise sind jeweils zwischen benachbarten Einlaß- und Auslaßkanälen Zuflußöffnungen für die Querströmung angeordnet, und um eine intensive Kühlung der Schächte sicherzustellen, ist vor jedem Schacht in der Strömungsrichtung der Längsströmung eine Leitvorrichtung vorgesehen, welche die Längsströmung und zumindest das Kühlwasser der Querströmung, das durch die Zuflußöffnung zwischen den Auslaßkanälen zugeführt wird, um den Schacht herumlenkt. Dabei wird der Umstand ausgenutzt, daß bei einem Vierventil-Zylinderkopf die Auslaßkanäle in der Regel einen kleineren Durchmesser haben als die Einlaßkanäle, so daß die Zuflußöffnungen zwischen den Auslaßkanälen einen größeren Querschnitt haben können als die Zuflußöffnungen zwischen den Einlaßkanälen. Der dadurch bewirkte größere Kühlwasseranteil der Querströmung wird von der Leitvorrichtung gezielt auf den Schacht gerichtet. Die Leitvorrichtung kann dabei an einen Auslaßkanal angeformt sein.

Um die Querströmung länger im Bereich des Zylinderkopfbodens zu halten, kann im Kühlwasserraum oberhalb der Schwelle eine den Schacht umgebende, parallel zum Zylinderkopfboden verlaufende Platte vorgesehen werden, die verhindert, daß das Kühlwasser der Querströmung zu schnell in den oberen Bereich des Kühlwasserraumes entweicht.

Ein Ausführungsbeispiel der Erfindung wird im folgenden unter Bezugnahme auf die Zeichnungen beschrieben. Es zeigt:
- Fig. 1: einen Schnitt des einem Zylinder einer Mehrzylinder-Brennkraftmaschine zugeordneten Teiles eines Vierventil-Zylinderkopfes entlang Linie 1-1 in Fig. 3,
- Fig. 2: einen Querschnitt entlang Linie 2-2 in Fig. 1, und
- Fig. 3: einen Schnitt entlang Linie 3-3 in Fig. 1.

Der in den Zeichnungen dargestellte Zylinderkopf weist einen Boden 1, eine Decke 2 und Seitenwände 3 auf, die einen Kühlwasserraum 4 begrenzen. Pro Zylinder ist der Kühlwasserraum 4 durchsetzt von zwei Einlaßkanälen 5, zwei Auslaßkanälen 6 und einem Schacht 7, der eine Zündkerze oder eine Einspritzdüse aufnimmt.

Der Kühlwasserraum 4 wird in Längsrichtung (Pfeile L) und im Bereich jedes Brennraumes 8 zusätzlich in Querrichtung (Pfeile Q) durchströmt. Das Kühlwasser für die Längsströmung wird an dem in Fig. 1 linken Ende des Zylinderkopfes zu- und am rechten Ende abgeführt. Das Kühlwasser für die Querströmung wird durch Öffnungen 10 zwischen den Einlaßkanälen 5 und durch Öffnungen 11 zwischen den Auslaßkanälen 6 zugeführt, die mit dem Kühlwasserraum im Zylinderblock in Verbindung stehen. Das Kühlwasser der Querströmung vereinigt sich im wesentlichen nach Durchströmen des brennraumnahen Bereiches mit dem Kühlwasser der Längsströmung und strömt mit diesem in Fig. 1 nach rechts.

Um eine weitgehend ungehinderte Querdurchströmung nahe dem Zylinderkopfboden 1 und damit eine wirksame Kühlung der brennraumnahen Wände und insbesondere auch des Schachtes 7 und der Auslaßkanäle 6 zu erreichen, ist in der Strömungsrichtung der Längsströmung vor den Einlaß- und Auslaßventilen jedes Zylinders eine Schwelle 12 vorgesehen, die sich vom Boden 1 in den Kühlwasserraum 4 erstreckt und quer zur Strömungsrichtung verläuft. Durch die Schwelle 12 wird das längsströmende Kühlwasser vom Zylinderkopfboden 1 abgelenkt, wodurch Staupunkte mit der Querströmung vermieden werden, die eine schlechte Wärmeabführung zur Folge hätten. Die Längsströmung verläuft also in einem Abstand vom Zylinderkopfboden. Da sie jedoch nicht wie beim Stand der Technik durch eine Trennwand von der Querströmung getrennt ist, kann die eine Strömung die andere an den Grenzschichten mitreißen, wodurch Totwasserzonen vermieden sind.

Um eine besonders intensive Kühlung des brennraumnahen Bereiches des Schachtes 7 zu erreichen, ist dieser von einer Platte 13 umgeben, die oberhalb der Schwelle 12 liegt und sich parallel zum Zylinderkopfboden 1 erstreckt. Diese Platte verhindert ein zu schnelles Abströmen des Kühlwassers der Querströmung nach oben, ohne jedoch das Anströmen des Schach-tes durch Kühlwasser der Längsströmung zu behindern. Zusätz-lich ist in der Strömungsrichtung der Längsströmung vor dem Dom 7 eine Leitvorrichtung 14 vorgesehen, die im Ausführungs-beispiel an den Auslaßkanal 6 angeformt ist und, wie aus Fig. 1 ersichtlich ist, einen Teil des Kühlwassers der Längsströmung gezielt um den Schacht 7 herumführt. Diese Leitvorrichtung bewirkt außerdem eine entsprechende Führung des aus der Zuflußöffnung 11 austretenden Kühlwassers der Querströmung. Da die Auslaßkanäle 6 in der Regel einen kleineren Durchmesser haben als die Einlaßkanäle 5 und daher in einem größeren Abstand voneinander liegen, kann der Querschnitt der Zuflußöffnung 11 größer ausgeführt werden als der Querschnitt der Zuflußöffnung 10, so daß ein größerer Teil des Kühlwassers der Querströmung durch die Öffnung 11 in den Kühlwasserraum 4 einströmt und die thermisch hochbeanspruchten Bereiche des Zylinderbodens zwischen den Auslaßkanälen sowie die brennraumnahen Bereiche der Auslaßkanäle und des Schachtes besonders intensiv kühlt.

Eine bevorzugte Kühlung der Auslaßseite des Zylinderkopfes wird auch dadurch erreicht, daß die Zylinderkopfdecke 2, wie aus Fig. 2 ersichtlich, zur Einlaßseite hin abgesenkt ist, so daß die thermisch hochbelastete Auslaßseite stärker gekühlt wird als die Einlaßseite.

## Patentansprüche

1. Zylinderkopf einer Mehrzylinder-Brennkraftmaschine, mit einem Boden (1) und einer Decke (2), die einen Kühlwasserraum (4) begrenzen, der von Gaswechselkanälen (5,6) und pro Zylinder von einem eine Zündkerze oder eine Einspritzdüse aufnehmenden Schacht (7) durchsetzt ist und der in Längsrichtung und in seinem unteren, dem Boden (1) benachbarten Bereich in Querrichtung von Kühlwasser durchströmt ist,
dadurch gekennzeichnet, daß in der Strömungsrichtung der Längsströmung (L) vor den Gaswechselkanälen (5,6) jedes Zylinders eine sich vom Boden (1) in den Kühlwasserraum (4) erstreckende Schwelle (12) vorgesehen ist, die quer zur Strömungsrichtung der Längsströmung verläuft.

2. Zylinderkopf nach Anspruch 1, dadurch gekennzeichnet, daß Zuflußöffnungen (10,11) für die Querströmung (Q) jeweils zwischen benachbarten Einlaß- und Auslaßkanälen (5 bzw. 6) vorgesehen sind und daß vor jedem Schacht (7) in der Strömungsrichtung der Längsströmung (L) eine Leitvorrichtung (14) vorgesehen ist, welche die Längsströmung und zumindest das Kühlwasser der Querströmumg (Q), das durch die Zuflußöffnung (11) zwischen den Auslaßkanälen (6) zugeführt wird, um den Schacht (7) herumlenkt.

3. Zylinderkopf nach Anspruch 2, dadurch gekennzeichnet, daß die Zuflußöffnung (11) zwischen benachbarten Auslaßkanälen (6) einen größeren Querschnitt hat als die Zuflußöffnung (10) zwischen benachbarten Einlaßkanälen (5).

4. Zylinderkopf nach Anspruch 2 oder 3, dadurch gekennzeichnet, daß die Leitvorrichtung (14) an einen Auslaßkanal (6) angeformt ist.

5. Zylinderkopf nach einem der Ansprüche 1 bis 4, dadurch gekennzeichnet, daß im Kühlwasserraum (4) oberhalb der Schwelle (12) eine den Schacht (7) umgebende, parallel zum Boden (1) verlaufende Platte (13) vorgesehen ist.

## Claims

1. Cylinder head of a multi-cylinder internal combustion engine having a base (1) and a cover (2) delimiting a coolant water chamber (4), with exchange passages (5, 6) and, for each cylinder, a duct (7) housing an ignition plug or injection nozzle running therethrough, through which coolant water flows in a longitudinal direction and, in the bottom region thereof adjacent to the base (1), in the transverse direction,
characterised in that a partition (12) extending from the base (1) into the coolant water chamber (4) is provided for each cylinder upstream of the gas exchange passages (5, 6) in the flow direction of the longitudinal flow (L), which runs transversely to the flow direction of the longitudinal flow.

2. Cylinder head as claimed in claim 1, characterised in that inflow openings (10, 11) for the transverse flow (Q) are provided respectively between adjacent inlet and outlet passages (5 and 6) and in that a deflector device (14) is provided upstream of each duct (7) in the flow direction of the longitudinal flow (L) which directs the longitudinal flow and at least the coolant water of the transverse flow (Q) fed in through the inflow opening (11) between outlet passages (6) around the duct (7).

3. Cylinder head as claimed in claim 2, characterised in that the inflow opening (11) has a larger cross section between adjacent outlet passages (6) than the inflow opening (10) between adjacent inlet passages (5).

4. Cylinder head as claimed in claim 2 or 3, characterised in that the deflector device (14) is formed on an outlet passage (6).

5. Cylinder head as claimed in one of claims 1 to 4, characterised in that a plate (13) surrounding the duct (7) and extending parallel with the base (1) is provided in the coolant water chamber (4) above the partition (12).

## Revendications

1. Culasse pour un moteur à combustion interne à plusieurs cylindres, comportant un fond (1) et un couvercle (2), qui délimitent une chambre à eau de refroidissement (4), qui est traversée par des canaux (5, 6) de changement des gaz et, pour chaque cylindre, par un conduit (7) qui loge une bougie d'allumage ou un injecteur, et qui est parcourue par l'eau de refroidissement dans une direction longitudinale et, dans sa partie inférieure voisine du fond (1), dans une direction transversale,
caractérisée en ce qu'en amont des canaux (5, 6) de changement de gaz de chaque cylindre est prévu, dans la direction de circulation de l'écoulement longitudinal (L), un seuil (12) qui s'étend à partir du fond (1) dans la chambre à eau de refroidissement (4) et qui est disposé transversalement par rapport à la direction de circulation de l'écoulement longitudinal.

2. Culasse selon la revendication 1, caractérisée en ce que des ouvertures d'amenée (10, 11) pour l'écoulement transversal (Q) sont prévues respectivement entre des canaux d'entrée et de sortie voisins (5 et 6), et qu'en amont de chaque conduit (7) dans la direction de circulation de l'écoulement longitudinal (L) est prévu un dispositif de guidage (14), qui dévie autour du conduit (7) l'écoulement longitudinal et au moins l'eau de refroidissement de l'écoulement transversal (Q), qui est introduite par l'ouverture d'amenée (11) entre le canaux de sortie (6).

3. Culasse selon la revendication 2, caractérisée en ce que l'ouverture d'amenée (11) possède, entre des canaux de sortie voisins (6'), une section transversale plus supérieure à celle de l'ouverture d'amenée (10) entre des canaux d'entrée voisins (5).

4. Culasse selon la revendication 2 ou 3, caractérisée en ce que le dispositif de guidage (14) est formé dans un canal de sortie (6).

5. Culasse selon l'une des revendications 1 à 4, caractérisée en ce qu'une plaque (13), qui entoure le conduit (7) et s'étend parallèlement au fond (1), est prévue dans la chambre à eau de refroidissement (4), au-dessus du seuil (12).
